# EUROPÄISCHE PATENTSCHRIFT

(11) **EP 0 463 439 B1**
(45) Veröffentlichungstag und Bekanntmachung des Hinweises auf die Patenterteilung: **16.03.1994**
(21) Anmeldenummer: 91109426.6
(22) Anmeldetag: 08.06.1991
(51) Int. Cl.: E05D 7/04, E05D 15/26, E05D 11/10

(54) **Scharnier**
Hinge
Charnière

(30) Priorität: 25.06.1990 AT 1342/90
(43) Veröffentlichungstag der Anmeldung: 02.01.1992
(73) Patentinhaber: Julius Blum Gesellschaft m.b.H., 6973 Höchst (AT)
(72) Erfinder: Dubach, Fredi, CH-8345 Adetswil (CH); Röck, Erich, A 6973 Höchst (AT)
(74) Vertreter: Torggler, Paul, Dr.

(56) Entgegenhaltungen:
- EP-A- 0 144 628
- AT-B- 381 556
- DE-A- 3 116 745
- DE-A- 3 729 531

## Beschreibung

Die Erfindung bezieht sich auf ein Scharnier gemäß dem Oberbegriff des Anspruchs 1 mit einem Scharnierarm, der mittels einer Grundplatte an einem ersten Möbelteil montierbar, auf der Grundplatte in vorzugsweise mindestens zwei Dimensionen verstellbar und über mindestens eine Gelenkachse mit einem Scharniertopf od. dgl. verbunden ist, der an einem zweiten Möbelteil montiert ist, wobei das der Gelenkachse zugewendete Ende des Scharnierarmes abgewinkelt ist und an diesem Ende ein linear verschiebbarer Verlängerungsteil gelagert ist, der die Gelenkachse oder Gelenkachsen trägt, wobei der Verlängerungsteil in der Längsrichtung des abgewinkelten, der Gelenksachse zugewendeten Endes des Scharnierarmes verschiebbar ist. Ein solches Scharnier ist aus der DE-A-3116745 bekannt.

Die Erfindung betrifft auch ein Scharnier gemäß dem Oberbegriff des Anspruchs 5 und einen Falttürmontagesatz gemäß dem Anspruch 10.

Die DE-A-31 16 745 zeigt ein Scharnier, mit dem die Gelenkhebel nicht unmittelbar am Scharnierarm angelenkt sind, sondern an einem eigenen Kopfteil. Der Kopfteil ist am Scharnierarm senkrecht zur Möbelseitenwand verstellbar gelagert. Dadurch ist eine bessere Einstellmöglichkeit des Scharniers gegeben. Das Scharnier wird bei herkömmlichen Schränken eingesetzt.

Die DE-A-37 29 531 (vgl. Oberbegriff des Anspruchs 5) zeigt ein Scharnier für einen Innenecke, das zwei scharniertopfartige Gehäuse aufweist. Auf einem dieser Gehäuse ist ein Anschlagteil aufschraubbar, an dem das andere Gehäuse und eine Art Gelenkhebel angelenkt sind. Dieser Teil ist nur parallel zum Türflügel versetzbar.

Aufgabe der Erfindung ist es, ein Scharnier der eingangs erwähnten Gattung zu schaffen, das vorteilhaft bei einer Falttüre, die eine Innenecke (zurückspringende Ecke) auskleidet, eingesetzt werden kann. Derartige Innenecken findet man beispielsweise bei Einbauküchen.

Mit dem erfindungsgemäßen Scharnier soll es vorzugsweise auch möglich sein, sowohl nur ein Türblatt der Falttüre zu öffnen, so daß dieses in den Raum hineinsteht, als auch beide Türblätter, die dann vorteilhaft so aufzuklappen sind, daß sie an der benachbarten Frontseite des Küchenschrankes od. dgl. anliegen.

Die erfindungs gemäße Lösung dieser Aufgabe ist in den jeweiligen Kennzeichen der Ansprüche 1 und 5 beschrieben.

Die Lösung dieser Aufgabe sieht vor, daß das abgewinkelte Ende des Scharnierarmes in einem Winkel von ca. 45° zur Montageebene des Scharnierarmes abgewinkelt ist und daß am Verlängerungsteil ein unter Federwirkung stehender Druckteil gelagert ist, der auf eine Steuerkurve, die im Scharniertopf ausgebildet ist, drückt.

Weiter werden nach dem heutigen Stand der Technik entweder 16 oder 22 mm dicke Türen eingesetzt bzw. 16 oder 22 mm starke Spanblatten für die Herstellung von Küchentüren verwendet.

Damit das Scharnier bei beiden Türstärken eingesetzt werden kann, ist es gemäß dem Oberbegriff des Anspruchs 5 dadurch gekennzeichnet, daß ein Verlängerungsteil am abgewinkelten Ende des Scharnierarmes in Richtung senkrecht zur (bzw. zu den) Gelenkachse(n) und im wesentlichen in Längsrichtung des abgewinkelten, der Gelenksachse zugewendeten Endes des Scharnierarmes geradlinig verschiebbar und feststellbar ist, wobei die Berührungsebene zwischen dem abgewinkelten Ende des Scharnierarmes und dem Verlängerungsteil unter einem Winkel von 45° zur Montageebene des Scharnierarmes liegt.

Nachfolgend wird ein Ausführungsbeispiel der Erfindung anhand der Figuren der beiliegenden Zeichnung eingehend beschrieben.

Die Fig. 1 zeigt eine Draufsicht auf eine Falttüre mit einem erfindungsgemäßen Scharnier bzw. mit einem erfindungsgemäßen Falttürenmontagesatz in der Innenecke einen Einbauschrankes, die Fig. 2 zeigt eine Draufsicht auf die Falttüre bei geöffneter und aufgeklappter Falttüre, die Fig. 3 zeigt eine Draufsicht auf ein erfindungsgemäßes Scharnier in Montagelage, die Fig. 4 zeigt eine gleiche Ansicht wie die Fig. 3, wobei der Scharnierarm und der Verlängerungsteil sowie der Druckteil geschnitten gezeigt sind, die Fig. 5 bis 7 zeigen je einen Ausschnitt durch den Scharnierarm und den Verlängerungsteil, und die Fig. 8 zeigt eine Ansicht aus der Richtung des Pfeiles A der Fig. 4.

Wie aus den Fig. 1 und 2 ersichtlich, verbindet das erfindungsgemäße Scharnier 1 die beiden Türblätter 2,3, die in der Innenecke (zurückspringenden Ecke) eines Einbauschrankes angeordnet sind. Das Türblatt 3 ist mittels eines Scharnieres 4 an einer Möbelseitenwand 5 befestigt und das Türblatt 2 schlägt frei an einer Möbelseitenwand 5 an, die in einem rechten Winkel zu jener anderen Möbelseitenwand 5 liegt, an welcher das Türblatt 3 befestigt ist.

In den Figuren der Zeichnungen sind noch die an die Falttüre anschließenden Türflügel mit 15 bezeichnet. Diese Türflügel 15 sind in herkömmlicher Art und Weise entlang einer Kante mittels normalen Scharnieren an einer Möbelseitenwand 5 befestigt.

Im geschlossenen Zustand befinden sich die Türblätter 2,3 bzw. deren Vorderseiten (Sichtseiten) im rechten Winkel α zueinander. Das Türblatt 3 ist mit Scharnieren 4 an der Möbelseitenwand 5 gelagert, wobei die Scharniere 4 einen Öffnungswinkel von ca. 170° haben. Die Scharniere 4 können beispielsweise wie in der ATB 360 852 der Anmelderin beschrieben ausgeführt sein.

Die Falttüre kann nun entweder zur Hälfte oder zur Gänze geöffnet werden. Wird sie zur Hälfte geöffnet, wird das Türblatt 2 in die in der Fig. 1 strichpunktiert gezeigte Stellung gebracht. Dadurch ist der Zugriff zu etwa zur Hälfte des von der Falttüre abgedeckten Schrankteiles möglich.

Soll die Falttüre zur Gänze geöffnet werden, so werden die beiden Türblätter 2,3 wie in der Fig. 2 in einer Linie ausgerichtet, und das Türblatt 3 wird mittels des Scharnieres 4 um ca. 170° geschwenkt, sodaß die Falttüre vor den benachbarten Türen 15 des Einbauschrankes zu liegen kommt.

Nachfolgend wird das Scharnier 1 beschrieben:

Das Scharnier weist einen Scharnierarm 6 auf, der in herkömmlicher Weise auf einer Grundplatte 13 gelagert ist. Die Grundplatte 13 ist auf der Rückseite des ersten Türblattes 3, welches von den Scharnieren 4 an der Möbelseitenwand 5 gehalten wird, angeschraubt oder auf diesem Türblatt 3 mittels Dübel gehalten.

Die Befestigung des Scharnierarmes 6 auf der Grundplatte 13 erfolgt in herkömmlicher Weise, gegebenenfalls mittels eines Zwischenstückes. Vorteilhaft erfolgt die Befestigung des Scharnierarmes 6 auf der Grundplatte 13 wie in der EP-B1-0 200 744 der Anmelderin beschrieben.

In den Figuren der Zeichnungen ist noch die Fugenverstellschraube 16 und die Klemmschraube 17 eingezeichnet, die auch der Tiefenverstellung (parallel zur Montageebene 19 und senkrecht zur Gelenkachs 10) dient.

Das vordere Ende 18 des Scharnierarmes 6 ist in einem Winkel von 45° zur Montageebene 19 des Scharnierarmes 6 abgewinkelt. An diesem abgewinkelten Ende 18 lagert der Verlängerungsteil 7, der die Gelenkachse 10 des Scharnieres 1 trägt. An der Gelenkachse 10 ist der Scharniertopf 8 angelenkt, der in der Rückseite des zweiten Türblattes 2 eingesetzt ist.

Das gegenständliche Falttürenscharnier unterscheidet sich von den üblichen verdeckten Topfscharnieren unter anderem dadurch, daß die Montageebenen 19,19' der beiden Anschlagteile, also des Scharnierarmes 6 einerseits und des Scharniertopfes 8 anderseits, im Schließzustand der Tür nicht einen rechten Winkel (wie beim Scharnier 4 in Fig. 1) oder stumpfen Winkel (letzteres bei Scharnieren für 45°-Eckschranktüren), sondern eine überstumpfen Winkel β (180 - 360°), vorzugsweise von 270°, einschließen (Fig. 1). Die Montageebenen 19,19' liegen auf den Rückseiten der beiden Türblätter 2,3 der Falttür. Das Falttürenscharnier ist daher ein "verdecktes" Scharnier, d.h. ein bei geschlossener Falttür nicht sichtbares Scharnier.

Wie bereits eingangs erwähnt, kommen im herkömmlichen Möbelbau Platten mit einer Stärke von 22 oder 16 mm zum Einsatz. In den Figuren der Zeichnungen entspricht die vollgezeichnete Stärke der Türe einer Dicke von 22 mm, die 16 mm dicke Türe ist strichliert angedeutet.

Damit das Scharnier 1 auch bei unterschiedlichen Türdicken bzw. -stärken zum Einsatz kommen kann, ist der Verlängerungsteil 7 am abgewinkelten Ende 18 des Scharnierarmes 6 geradlinig linear in einer zur Gelenkachse 10 senkrechten Richtung verschiebbar. Im Ausführungsbeispiel weist das abgewinkelte Ende 18 ein Langloch 20 auf, und im Verlängerungsteil 7 lagert eine Klemmschraube 12, die durch das Langloch 20 ragt. Dadurch kann der Verlängerungsteil 7 über die Länge des Langloches 20 verstellt werden, sodaß die Innenkanten der beiden Türblätter 2,3 bei geschlossener Falttüre immer bündig aneinander anliegen.

Im Scharniertopf 8 ist eine Steuerkurve 21 vorgesehen, die in etwa in der Mitte einen Anschlag 22 aufweist. Im Verlängerungsteil 7 lagert ein Druckteil 9, der mit einer Nase 23 auf die Steuerkurve 21 drückt bzw. mit dieser Nase 23 am Anschlag 22 anschlägt. Der Druckteil 9 ist über eine Achse 11 am Verlänge-rungsteil 7 schwenkbar gelagert.

Im vorderen Bereich weist der Druckteil 9 eine Ausnehmung 24 auf, die eine Druckfeder 14 aufnimmt. Die Druckfeder 14 stützt sich dabei am Mittelsteg des mit U-Profil ausgeführten Verlängerungsteiles 7 ab. Die Druckfeder 14, die im Ausführungsbeispiel eine Schraubenfeder ist, drückt den Druckteil 9 auf die Steuerkurve 21.

Durch den Anschlag 22 bleiben die Türblätter 2, 3 bei geschlossener Falttüre in der in den Fig. 3 und 4 gezeigten Stellung. Soll die Falttüre zur Hälfte geöffnet werden, wie in der Fig. 1 strichpunktiert angedeutet, so kann das Türblatt 2 verschwenkt werden, wenn die Kraft der Feder 14 überwunden wird. Die Nase 23 des Druckstückes 9 weicht dabei dem Anschlag 22 aus und rutscht auf den in den Figuren der Zeichnung linken Teil der Steuerkurve 21.

Soll die Falttüre 22 in die in der Fig. 2 gezeigte Lage gebracht werden, so wird erst der Türflügel 3 mittels des Scharnieres 4 aus der Innenecke herausgeschwenkt, worauf das Türblatt 2 in die entgegengesetzte Richtung geschwenkt wird, sodaß die Türblätter 2,3 annähernd in einer geraden Linie ausgerichtet sind. Anschließend können beide Türblätter 2,3 um die Drehachse der Scharniere 4 so weit geschwenkt, d.h. geöffnet werden, bis sie sich unmittelbar vor den Türblättern 15 der benachbarten Türen befinden.

## Patentansprüche

1. Scharnier (1) mit einem Scharnierarm (6), der mittels einer Grundplatte (13) an einem ersten Möbelteil (3) montierbar, auf der Grundplatte (13) in vorzugsweise mindestens zwei Dimensionen verstellbar und über mindestens eine Gelenkachse (10) mit einem Scharniertopf (8) od. dgl. verbunden ist, der an einem zweiten Möbelteil (2) montiert ist, wobei das der Gelenkachse (10) zugewendete Ende (18) des Scharnierarmes (6) abgewinkelt ist und an diesem Ende (18) ein linear verschiebbarer Verlängerungsteil (7) gelagert ist, der die Gelenkachse (10) oder Gelenkachsen trägt, wobei der Verlängerungsteil (7) in der Längsrichtung des abgewinkelten, der Gelenksachse (10) zugewendeten Endes des Scharnierarmes (6) verschiebbar ist, dadurch gekennzeichnet, daß das abgewinkelte Ende (18) des Scharnierarmes (6) in einem Winkel von ca. 45° zur Montageebene (19) des Scharnierarmes (6) abgewinkelt ist und daß am Verlängerungsteil (7) ein unter Federwirkung stehender Druckteil (9) gelagert ist, der auf eine Steuerkurve (21), die im Scharniertopf (8) ausgebildet ist, drückt.

2. Scharnier nach Anspruch 1, dadurch gekennzeichnet, daß die Steuerkurve (21) einen mittigen, überwindbaren Anschlag (22) für den Druckteil (9) aufweist.

3. Scharnier nach Anspruch 1, dadurch gekennzeichnet, daß im Druckteil (9) eine Druckfeder (14) lagert, die sich am Verlängerungsteil (7) abstützt.

4. Scharnier nach Anspruch 1, dadurch gekennzeichnet, daß das abgewinkelte Ende (18) des Scharnierarmes (6) ein Langloch (20) aufweist, durch das eine Klemmschraube (12) ragt, die im Verlängerungsteil (7) lagert.

5. Scharnier (1) für Falttüren (2, 3), mit einem an der Rückseite eines ersten Falttürblattes (3) zu befestigenden ersten Anschlagteil (6,7,13) und einem an der Rückseite eines zweiten Falttürblattes (2) zu befestigenden zweiten Anschlagteil (8), der mit dem ersten Anschlagteil (6,7,13) über ein Gelenk mit mindestens einer Gelenkachse (10) gelenkig verbunden ist, wobei der erste Anschlagteil (6,7,13) aus einem auf einem Grundkörper (13) verstellbar zu befestigenden Scharnierarm (6) besteht, dessen der Gelenkachse (10) (bzw. den Gelenkachsen) zugewandtes Ende (18) abgewinkelt ist, und wobei die der Rückseite des ersten Türblattes (3) zugeordnete Montageebene (19) des ersten Anschlagteiles (6,7,13) mit der der Rückseite des zweiten Türblattes (2) zugeordneten Montageebene (19') des vorzugsweise als Scharniertopf ausgebildeten zweiten Anschlagteiles (8) im Schließzustand einen überstumpfen Winkel (β) einschließt, dadurch gekennzeichnet, daß ein Verlängerungsteil (7) am abgewinkelten Ende (18) des Scharnierarmes (6) in Richtung senkrecht zur (bzw. zu den) Gelenkachse(n) (10) und im wesentlichen in Längsrichtung des abgewinkelten, der Gelenksachse (10) zugewendeten Endes des Scharnierarmes (6) geradlinig verschiebbar und feststellbar ist, wobei die Berührungsebene zwischen dem abgewinkelten Ende (18) des Scharnierarmes (6) und dem Verlängerungsteil (7) unter einem Winkel von 45° zur Montageebene (19) des Scharnierarmes (6) liegt.

6. Scharnier nach Anspruch 5, dadurch gekennzeichnet, daß das abgewinkelte Ende (18) des Scharnierarmes (6) ein Langloch (20) aufweist, durch das eine Klemmschraube (12) ragt, deren Gewindebolzen in ein Gewindeloch des Verlängerungsteiles (7) eingreift.

7. Scharnier nach Anspruch 5, dadurch gekennzeichnet, daß der Scharnierarm (6) im wesentlichen normal zur Montageebene (19) auf dem Grundkörper (13) verstellbar ist.

8. Scharnier nach einem der Ansprüche 5 bis 7, dadurch gekennzeichnet, daß der Scharnierarm (6) parallel zur Montageebene (19) in Richtung senkrecht zur Gelenkachse (10) auf dem Grundkörper (13) verstellbar ist.

9. Scharnier nach einem der Ansprüche 5 bis 8, dadurch gekennzeichnet, daß die Montageebene (19) des ersten Anschlagteiles (6,7,13) mit der Montageebene (19') des zweiten Scharnierteiles (8) einen Winkel (β) von 270° einschließt.

10. Falttürenmontagesatz, bei dem zwei Türblätter (3,2) gelenkig miteinander verbunden und eines der Türblätter (3) mittels Scharnieren (4) an einem Möbelkorpus (5) gelagert ist, dadurch gekennzeichnet, daß die Türblätter (2,3) mittels Scharnieren (1) nach mindestens einem der Ansprüche 1 bis 9 verbunden sind und das Türblatt (3), das am Möbelkorpus lagert, mittels Scharnieren (4), die einen Öffnungswinkel von mindestens 140°, vorzugsweise 170° aufweisen, am Möbelkorpus gelagert ist.

## Claims

1. Hinge (1), having a hinge bracket (6) which is mountable with the aid of a base plate (13) on a first furniture part (3), is adjustable on the base plate (13) in preferably at least two dimensions and is connected by at least one joint axis (10) to a hinge cap (8) or the like which is mounted on a second furniture part (2), the end (18) of the hinge bracket (6) facing the joint axis (10) being angled and there being supported on said end (18) a linearly displaceable extension part (7) which carries the joint axis (10) or joint axes, the extension part (7) being displaceable in the longitudinal direction of the angled end of the hinge bracket (6) facing the joint axis (10), characterized in that the angled end (18) of the hinge bracket (6) is angled at an angle of around 45° relative to the mounting plane (19) of the hinge bracket (6) and that there is supported on the extension part (7) a spring-loaded pressure part (9), which presses upon a cam (21) constructed in the hinge cap (8).

2. Hinge according to claim 1, characterized in that the cam (21) has a centrical, surmountable stop (22) for the pressure part (9).

3. Hinge according to claim 1, characterized in that there is mounted in the pressure part (9) a pressure spring (14) which is supported on the extension part (7).

4. Hinge according to claim 1, characterized in that the angled end (18) of the hinge bracket (6) has an oblong hole (20), through which projects a clamping screw (12) which is mounted in the extension part (7).

5. Hinge (1) for folding doors (2, 3), having a first stop part (6, 7, 13) to be fastened to the rear of a first folding door leaf (3) and a second stop part (8) which is to be fastened to the rear of a second folding door leaf (2) and is hinge-connected to the first stop part (6, 7, 13) via a joint having at least one joint axis (10), the first stop part (6, 7, 13) comprising a hinge bracket (6), which is to be adjustably fastened on a base body (13) and whose end (18) facing the joint axis (10) (or the joint axes) is angled, and the mounting plane (19) of the first stop part (6, 7, 13) associated with the rear of the first door leaf (3) and the mounting plane (19') of the preferably hinge-cap-like second stop part (8) associated with the rear of the second door leaf (2) forming a concave angle (β) in the closed state, characterized in that an extension part (7) on the angled end (18) of the hinge bracket (6) is linearly displaceable and lockable in a direction at right angles to the joint axis (or axes) (10) and substantially in a longitudinal direction of the angled end of the hinge bracket (6) facing the joint axis (10), the tangent plane between the angled end (18) of the hinge bracket (6) and the extension part (7) lying at an angle of 45° relative to the mounting plane (19) of the hinge bracket (6).

6. Hinge according to claim 5, characterized in that the angled end (18) of the hinge bracket (6) has an oblong hole (20), through which projects a clamping screw (12), whose threaded bolt engages into a threaded hole of the extension part (7).

7. Hinge according to claim 5, characterized in that the hinge bracket (6) is adjustable on the base body (13) substantially perpendicular to the mounting plane (19).

8. Hinge according to one of claims 5 to 7, characterized in that the hinge bracket (6) is adjustable on the base body (13) parallel to the mounting plane (19) in a direction at right angles to the joint axis (10).

9. Hinge according to one of claims 5 to 8, characterized in that the mounting plane (19) of the first stop part (6, 7, 13) forms with the mounting plane (19') of the second hinge part (8) an angle (β) of 270°.

10. Folding door assembly set, in which two door leaves (3, 2) are hinge-connected to one another and one of the door leaves (3) is mounted with the aid of hinges (4) on a furniture carcass (5), characterized in that the door leaves (2, 3) are connected with the aid of hinges (1) according to at least one of claims 1 to 9 and the door leaf (3), which is mounted on the furniture carcass, is mounted with the aid of hinges (4) which have an opening angle of at least 140°, preferably 170°.

## Revendications

1. Charnière (1), avec un bras de charnière (6), pouvant être monté au moyen d'une plaque de base (13) sur une première partie de meuble (3), de façon à pouvoir être réglé sur la plaque de base (13) selon de préférence au moins deux dimensions et relié par au moins un axe d'articulation (10), à un pot de charnière (8) ou analogue, monté sur une deuxième partie de meuble (2), l'extrémité (18), tournée vers l'axe d'articulation (10), du bras de charnière (6) étant coudée et une partie de prolongement (7), portant l'axe d'articulation (10) ou les axes d'articulation, étant montée à cette extrémité (18), de façon à pouvoir coulisser linéairement, la partie de coulissement (7) étant déplaçable dans la direction longitudinale de l'extrémité coudée, tournée vers l'axe d'articulation (10), du bras de charnière (6), caractérisée en ce que l'extrémité coudée (18) du bras de charnière (6) est coudée suivant un angle d'à peu près 45° par rapport au plan de montage (19) du bras de charnière (6), et en ce qu'une partie de pressage (9), placée sous l'effet d'un ressort, est montée sur la partie de prolongement (7) et presse sur une came de commande (21) réalisée dans le pot de charnière (8).

2. Charnière selon la revendication 1, caractérisée en ce que la came de commande (21) présente une butée (22) centrale, pouvant être surmontée, pour la partie de pressage (9).

3. Charnière selon la revendication 1, caractérisée en ce qu'un ressort de compression (14) prenant appui sur la partie de prolongement (7) est monté dans la partie de pressage (9).

4. Charnière selon la revendication 1, caractérisée en ce que l'extrémité coudée (18) du bras de charnière (6)présente un trou allongé (20), à travers lequel passe une vis de serrage (12), montée dans la partie de prolongement (7).

5. Charnière pour portes pliantes (2, 3), avec une première partie de butée (6, 7, 13), à fixer en face arrière d'un premier vantail (3) de porte pliante et une deuxième partie de butée (8), à fixer en face arrière d'un deuxième vantail (2) de porte pliante et reliée articulée à la première partie de butée (6, 7, 13) par l'intermédiaire d'une articulation, avec au moins un axe d'articulation (10), la première partie de butée (6, 7, 13) étant composée d'un bras de charnière (6), à fixer de façon réglable sur un corps de base (13) et dont l'extrémité (18), tournée vers l'axe d'articulation (10) (ou les axes d'articulation) est coudée, et le plan de montage (19), associé à la face arrière du premier vantail de porte (3), de la première partie de butée (6, 7, 13) faisant avec le plan de montage (19'), associé à la face arrière du deuxième vantail de porte (2), de la deuxième partie de butée (8), réalisée de préférence sous forme d'un pot de charnière, à l'état fermé, un angle rentrant (β), caractérisée en ce qu'une partie de prolongement (7) est déplaçable de façon rectiligne et peut être fixée sur l'extrémité (18) coudée du bras de charnière (6), dans une direction perpendiculaire à l'axe (ou aux axes) d'articulation (10) et sensiblement dans la direction longitudinale de l'extrémité coudée, tournée vers l'axe d'articulation (10), du bras de charnière (6), le plan de contact entre l'extrémité (18) coudée du bras de charnière (6) et la partie de prolongement (7) étant située dans un angle de 45° par rapport au plan de montage (19) du bras de charnière (6).

6. Charnière (1) selon la revendication 5, caractérisée en ce que l'extrémité (18) coudée du bras de charnière (6) présente un trou allongé, à travers lequel passe une vis de serrage (12), dont la tige filetée s'engage dans un trou taraudé de la partie de prolongement (7).

7. Charnière selon la revendication 5, caractérisée en ce que le bras de charnière (6) est réglable sur le corps de base (13), sensiblement perpendiculairement au plan de montage (19).

8. Charnière selon l'une des revendications 5 à 7, caractérisée en ce que le bras de charnière (6) est réglable sur le corps de base (13), parallèlement au plan de montage (19), dans la direction perpendiculaire à l'axe d'articulation (10).

9. Charnière selon l'une des revendications 5 à 8, caractérisée en ce que le plan de montage (19) de la première partie de butée (6, 7, 13) fait avec le plan de montage (19') de la deuxième partie de charnière (8) un angle (β) de 270°.

10. Ensemble de montage à portes pliantes, dans lequel deux vantaux de porte (3, 2) sont reliés ensemble articulés et l'un des vantaux de porte (3) est monté sur un corps de meuble (5) au moyen de charnières (4), caractérisé en ce que les vantaux de porte (2, 3) sont reliés au moyen de charnières (1) selon au moins l'une des revendications 1 à 9, et le vantail de porte (3), monté sur le corps de meuble, est monté sur celui-ci au moyen de charnières (4), présentant un angle d'ouverture d'au moins 140°, de préférence 170°.
